# EUROPÄISCHE PATENTSCHRIFT

(11) **EP 4 038 332 B1**
(45) Veröffentlichungstag und Bekanntmachung des Hinweises auf die Patenterteilung: **23.08.2023**
(21) Anmeldenummer: 20775890.5
(22) Anmeldetag: 29.09.2020
(51) Int. Cl.: F41A 3/26

(54) **VERSCHLUSS FÜR EINE FEUERWAFFE**
BREECH FOR A FIREARM
CULASSE POUR UNE ARME À FEU

(30) Priorität: 04.10.2019 EP 19201440
(43) Veröffentlichungstag der Anmeldung: 10.08.2022
(73) Patentinhaber: Glock Technology GmbH, 9170 Ferlach (AT)
(72) Erfinder: BILGERI, Elmar, 4400 Steyr (AT)
(74) Vertreter: Patentanwälte Barger, Piso & Partner
(86) Internationale Anmeldenummer: PCT/EP2020/077186
(87) Internationale Veröffentlichungsnummer: WO 2021/063923

(56) Entgegenhaltungen:
- EP-A2- 0 423 678
- EP-A2- 1 718 914
- US-A1- 2019 195 581
- US-B1- 9 995 542

## Beschreibung

Die Erfindung betrifft einen Verschluss für eine Feuerwaffe, wobei der Verschluss zumindest einen Verschlusskopf mit Steuerbolzen und ein Gleitstück mit Montagenut und Steuerkulisse umfasst und der Verschlusskopf und das Gleitstück ineinander verschieblich einführbar und lösbar miteinander verbunden sind, entsprechend dem Oberbegriff des Anspruches 1 und der US 9,995,542 B1.

Die US 9,995,542 B1 offenbart einen Verschluss für eine Feuerwaffe mit einer Laufseelenachse und einer Verriegelungshülse, umfassend einen Verschlusskopf mit einem Steuerbolzen) und einer Steuerbolzenachse, und ein Gleitstück, das zumindest eine Stirnfläche, eine Montagenut und eine im Wesentlichen S-fönnige Steuerkulisse mit einer Verriegelt-Position und einer Mitnahme-Position aufweist. Es ist bei dieser Konstruktion möglich, dass im eingebauten Zustand der Bolzen in die Montagenut eintritt und ein unbeabsichtigtes Herausfallen des Verschlusskopfes aus dem Gleitstück nicht ausgeschlossen werden kann.

Feuerwaffen mit Drehkopfverschluss sind seit langem bekannt. Beispielsweise seien die Typen M4/M16/AR15 sowie deren Derivate genannt. Bei diesen Waffen umfasst der Verschluss ein im Gehäuse beweglich angeordnetes Gleitstück, oder auch Verschlussträger genannt, sowie einen im Gleitstück entlang der Laufseelenachse und um diese dreh- und verschiebbaren Verschlusskopf.

Beim Verriegelungsvorgang wird der Verschlusskopf üblicherweise durch das Zusammenwirken eines Steuerbolzens (oder Steuernocke, manchmal auch als Kulissenstein bezeichnet) welcher am Verschlusskopf angeordnet ist, mit einer Steuerkulisse, welche im Gleitstück angeordnet ist, verdreht. Die Steuerkulisse (auch Steuerkurve genannt) ist häufig als abgeschlossene längliche, im Wesentlichen s-förmig ausgebildete, Nut mit einem helikalen, oder schraubenlinienförmigen, Abschnitt ausgebildet. Der helikale Abschnitt bedingt durch Zusammenwirken mit dem Steuerbolzen bei Relativbewegung des Verschlusskopfs zum Gleitstück die Drehbewegung des Verschlusskopfs.

Im Stand der Technik ist es eine übliche Lösung, den Steuerbolzen als eigenes Bauteil zu fertigen. Er wird in einer Querbohrung im Verschlusskopf eingesetzt und dort z.B. vom in der Schlagbolzenbohrung liegenden Schlagbolzen in Position gehalten. Beim Zusammenbau wird der Verschlusskopf in das Gleitstück eingeschoben, danach wird der Steuerbolzen durch die geschlossene und innerhalb des Gleitstücks liegende Steuerkulisse in den Verschlusskopf eingesetzt. Der Steuerbolzen ist häufig durch den Schlagbolzen gegen Herausfallen gesichert. Da der Steuerbolzen zur Aufnahme der Kräfte beim Verriegelungsvorgang einer entsprechenden Materialstärke bedarf, verbleiben nur geringere Wandstärken des Verschlusskopfs im Bereich der Querbohrung für den Steuerbolzen. Daraus resultiert eine relative Schwächung des Verschlusskopfs und es treten bei bekannten Verschlussköpfen dieser Art immer wieder Brüche an dieser Stelle auf.

Zur Vermeidung von Verschlusskopfbrüchen kann der Steuerbolzen integral am Verschlusskopf angebracht werden. Beispielsweise kann ein derartiger Verschlusskopf mit integralem Steuerbolzen in ein geteiltes Gleitstück eingesetzt werden, sodass der Steuerbolzen beim Zusammenbau in die geschlossene Steuerkulisse gebracht wird. Anschließend ist eine Sicherung des Verschlusskopfes im Gleitstück mit Spangen, Schiebern, oder ähnlichen Elementen erforderlich. Aufgrund der notwendigen komplexen Geometrien bedarf die Fertigung von derartigen geteilten Gleitstücken eines sehr hohen Fertigungsaufwands. Zudem geht die Montage eines derartigen Verschlusskopfes im Gleitstück durch die Vielzahl an Bauteilen zu Lasten der Bedienerfreundlichkeit.

Andere Varianten sind beispielsweise aus der AK47 Waffenfamilie bekannt. Ein unten offenes Gleitstück umfasst den von unten drehbar einzusetzenden Verschlusskopf nur teilweise, die Führung beim Rücklauf erfolgt über die Verschlusswarzen. Die relativ große Bauform der Bauteile bedingen jedoch große bewegliche Verschlussmassen, weiters weist der Verschluss einen relativ großen Drehwinkel auf. Die über eine Kolbenstange übertragene Kraft des Gaskolbens wirkt aufgrund der nach unten offenen Bauform des Verschlusses exzentrisch an der Oberseite.

In der EP 0423678 A2 wird ein Verschluss mit nach vorne offener und sich nach hinten in Umfangsrichtung spiralförmig erstreckender Steuerkulisse beschrieben, die Sicherung des Verschlusskopfs im Gleitstück, beziehungsweise des Steuerbolzens in der Steuerkulisse erfolgt über ein eigenes kleinteiliges Bauteil, welches mittels Pin gesichert wird. Der Zusammenbau und das Zerlegen sind nur mittels Werkzeug möglich.

In der EP 1718914 A2 wird ein Verschlussträger mit nach vorne offener und sich nach hinten erstreckender Steuerkulisse beschrieben, wobei eine Druckstange unter anderem auf den Steuerbolzen wirkt. Nachteilig wirken die kleinen Flächen, auf welche die Druckstange wirkt, sowie die exzentrische Kraftübertragung. Der beschrieben Verschluss weist außerdem einen feststehenden Auswerfer auf, welcher einen seitlichen Schlitz im Gleitstück bedingt. Diese geschlitzte Ausführung des Gleitstücks wirkt sich ungünstig auf die mechanische Stabilität aus, was wiederum die Gefahr eines Bruchs erhöht.

Es ist daher Ziel der Erfindung, einen präzisen und mechanisch hoch belastbaren Verschluss zu schaffen. Darüber hinaus ist es Aufgabe der Erfindung, dass der Verschluss möglichst einfach aufgebaut, also mit bevorzugt möglichst wenig Bauteilen, und werkzeuglos zerlegbar ausgebildet ist. Ferner ist es Aufgabe im Einbauzustand eine zerfallsichere Kopplung von Verschlusskopf mit dem Gleitstück zu schaffen.

Erfindungsgemäß werden diese Ziele durch den Verschluss mit den Merkmalen des Anspruchs 1 erreicht.

Aus dem Stand der Technik sind S-förmige Steuerkulissen bekannt. Bei entriegeltem Verschluss befindet sich der Steuerbolzen in einem nach vorne geschlossenen Entriegelungsabschnitt der Steuerkulisse, in der Mitnahme-Position. Bei vollständig verriegeltem Verschluss befindet sich der Steuerbolzen im hinteren sogenannten Verriegelungsabschnitt der Steuerkulisse in der Verriegelt-Position. Der Verriegelungsabschnitt und der Entriegelungsabschnitt sind durch einen helikalen, bzw. spiralförmigen, Mittelabschnitt miteinander verbunden.

Erfindungsgemäß wird beginnt die im Wesentlichen U-förmige Montagenut an der Stirnseite des Gleitstücks in Laufrichtung nach hinten und endet am rückwärtigen Ende der Steuerkulisse und grenzt an diese an. Eine derartig in die Steuerkulisse übergehende Montagenut hat den Vorteil, dass der Verschlusskopf mitsamt Steuerbolzen in das Gleitstück entlang der Montagenut eingeführt werden kann. Es ist demnach leicht möglich, den Steuerbolzen in die Steuerkulisse zu bewegen, sodass sich der Verschlusskopf in betriebsbereitem Zustand befindet. Das Zusammensetzen von Verschlusskopf und Steuerbolzen kann schon vor Einführen in das Gleitstück erfolgen. Mithilfe einer derartig ausgebildeten Montagenut und Steuerkulisse ist es außerdem möglich dass der Steuerbolzen integral am Verschlusskopf ausgebildet ist. Überdies verbleibt eine hohe Materialstärke des Gleitstücks z.B. an der Stirnseite für das, bevorzugt symmetrische, Zusammenwirken mit einem Gasgestänge, oder auch in seitlicher und vertikaler Richtung, was die Stabilität des Gleitstücks begünstigt. Ferner kann im Vergleich zu bekannten Gleitstücken die Anzahl der Bauteile reduziert werden. Zugleich wird eine werkzeuglose De-/Montage des Verschlusskopfs begünstigt.

Als besonders vorteilhaft hat es sicher erwiesen, dass die Montagenut einen ersten Abschnitt aufweist, welcher sich beginnend an der Stirnfläche nach hinten erstreckt, und einen an den ersten Abschnitt angrenzenden zweiten Abschnitt, welcher sich in Umfangsrichtung erstreckt und einen an den zweiten Abschnitt angrenzenden dritten Abschnitt, welcher sich nach vorne erstreckt.

Die U-förmig ausgebildete Montagenut mit einem ersten sich nach hinten erstreckenden Abschnitt erlaubt ein leichtes und einfaches Einführen eines Verschlusskopfs mit Steuerbolzen, wobei der Steuerbolzen im ersten Abschnitt der Montagenut geführt wird. Bei Erreichen des zweiten Abschnitts wird der Verschlusskopf in Richtung dritten Abschnitt gedreht, wobei der Steuerbolzen im zweiten Abschnitt geführt wird. Bei Erreichen des dritten Abschnitts wird der Verschlusskopf wieder nach vorne in Laufrichtung bewegt, und der Steuerbolzen im dritten Abschnitt geführt. Der erste, zweite, und/oder dritte Abschnitt können geradlinig oder auch schrauben-/ bzw. spiralförmig ausgebildet sein. Es hat sich als besonders vorteilhaft erwiesen insbesondere den zweiten und/oder dritten Abschnitt spiralförmig auszubilden. Für den Benutzter ist relativ leicht - auch ohne direkte Sichtverbindung - erkennbar, in welchem Abschnitt sich der Steuerbolzen befindet. Aufgrund der Ausgestaltung der erfindungsgemäßen Montagenut kann eine Sicherung des Verschlusskopfs im Gleitstück z.B. mittels weiterer Bauteile entfallen.

Überdies kann in einer besonderen Ausgestaltung der dritte Abschnitt der Montagenut in Laufrichtung betrachtet und angrenzend an die Verriegelt-Position der Steuerkulisse sich nach hinten erstrecken. Als vorteilhaft hat sich dabei erwiesen, dass sich der dritte Abschnitt 0,1 bis 3 mal den Durchmesser des Steuerbolzens nach hinten erstreckt, bevorzugt 0,5 bis 1,5 mal den Durchmesser des Steuerbolzens. Diese Maßnahme hat den Vorteil dass der Verschlusskopf zumindest teilweise aus der Verriegelt-Position der Steuerkulisse nach hinten gebracht werden muss, um den Steuerbolzen in die Montagenut zu bringen und den Verschlusskopf in weiterer Folge aus dem Gleitstück entnehmen zu können. Es ist aber ein unbeabsichtigtes Verdrehen des Verschlusskopfs in den zweiten Abschnitt der Montagenut direkt aus der Verriegelt-Position nicht möglich. Zusätzliche Bauteile um ein unbeabsichtigtes Verdrehen zu verhindern können somit entfallen.

Weiters ist eine besondere Ausführung vorteilhaft, in der der erste Abschnitt parallel zur Laufseelenachse orientiert ist, da dies die Fertigung besonders erleichtert.

Ferner ist es vorteilhaft den zweiten Abschnitt in Laufrichtung betrachtet als Kreisbogensegment auszubilden, welches von oben betrachtet normal auf die Laufseelenachse orientiert ist, da auch die relativ einfache Fertigung und gute Erkennbarkeit der Position des Steuerbolzens beim Einführen gegeben ist. In ähnlicher Weise kann es besonders vorteilhaft sein, den dritte Abschnitt parallel zur Laufseelenachse orientiert auszubilden.

Eine derartig ausgebildete Montagenut kann im Wesentlichen als U-förmig angesehen werden und ist besonders leicht in der Fertigung z.B. mittels Bohren und/oder Fräsen herstellbar. Die zuvor genannten Möglichkeiten einzelne oder sämtliche der drei Abschnitte spiralförmig auszubilden kann dazu führen, dass additive Fertigungsverfahren eingesetzt werden müssen.

Die geradlinig nach hinten verlaufende Montagenut erlaubt maximale Platzausnützung im Gleitstück bei gleichzeitiger Erhaltung der Integrität des Gleitstücks. Der Steuerbolzen kann eine entsprechend große Länge aufweisen, was vorteilhaft beim Zusammenwirken mit der Steuerkulisse ist.

Ebenfalls vorteilhaft sind die zuvor genannten Ausführungen hinsichtlich einfachen Zusammenbaus.

In einem Grenzfall werden die drei Abschnitte jeweils in etwa rechtwinklig zueinander ausgebildet, wobei die Beschreibung folgender Situation auch auf etwaige spiralförmige Abschnitte analog zu lesen ist: Der Verschlusskopf wird mit Steuerbolzen im ersten Abschnitt gerade nach hinten geführt bis der Steuerbolzen am Ende des ersten Abschnitts anschlägt. Auf diese leicht festzustellende Position folgt eine Drehung des Verschlusskopfs mit dem Steuerbolzen im zweiten Abschnitt der Steuerkulisse bis zum Anschlag am Ende des zweiten Abschnitts. Nun wird der Verschlusskopf nach vorne in den dritten Abschnitt und in weiter Folge in die Steuerkulisse gebracht.

Darüber hinaus hat es sich als besonders vorteilhaft erwiesen, wenn die Montagenut und die Steuerkulisse an der Verriegelt-Position dieselbe Breite aufweisen. Der Übergang von Montagenut zu Steuerkulisse erfolgt damit stufenlos und erlaubt ein besonders leichtes Einführen des Steuerbolzens von der Montagenut kommend in die Steuerkulisse. Diese Ausführung ist auch besonders vorteilhaft in der Fertigung, da die Montagenut und die Steuerkulisse an der Verriegelungsposition in einem Zug bearbeitet z.B. gefräst werden können. Dies reduziert Arbeitsschritte und Kosten in der Herstellung.

Eine weitere besondere Ausbildung kann derartig ausgestaltet sein, dass die Steuerbolzenachse des Steuerbolzens in der Montageposition im ersten Abschnitt der Montagenut in einem Winkel α auf die Waffenmittelebene angeordnet ist, wobei der Winkel α 20° bis 65°, bevorzugt 35° bis 45° betragen kann und die Steuerbolzenachse des Steuerbolzens in Mitnahme-Position am vorderen, geschlossenen Ende der Steuerkulisse in einem Winkel γ auf die die Steuerbolzenachse des Steuerbolzens in der Montageposition steht, wobei der Winkel γ 50° bis 120°, bevorzugt 80° bis 100° betragen kann.

Diese Anordnung der Montageposition und der Mitnahme-Position erlaubt ein Gleitstück mit sehr hoher Integrität, insbesondere an der Stirnfläche bleibt ausreichend Platz für das Zusammenwirken mit einer Druckstange, welche zudem auch zentrisch um den Verschlusskopf angeordnet sein kann. Am Gleitstück kann somit eine rein "innenliegende" Montagenut ausgebildet werden, was sich positiv auf die mechanische Belastbarkeit des Gleitstücks auswirkt. Gleichzeitig erlaubt die innenliegende Montagenut eine definierte notwendige Drehbewegung um den Verschlusskopf in die Steuerkulisse zu führen.

In einer weiteren besonderen Ausbildung weist das Gleitstück seitlich zumindest eine Führungsnut auf, welche zum Führen des Gleitstücks entlang einer Führungsschiene in einem Gehäuses, bevorzugt einem Gehäuseoberteils, ausgebildet ist, wobei die Führungsnut die Steuerkulisse schneidet und diese nach oben freistellt.

Diese Anordnung der Führungsnut im Gleitstück ist besonders vorteilhaft, da das Gleitstück präzise entlang der Führungsschiene im Gehäuse geführt werden kann. Weiters erlaubt diese Ausgestaltung, dass ein in der Führungsschiene ausgebildetes Steuerfenster die Drehbewegung des Verschlusskopf, zusätzlich zur Führung in der Steuerkulisse, erst dann freigibt, wenn der Steuerbolzen beim Verdrehen des Verschlusskopfs durch das Steuerfenster "durch" die Führungsschiene greifen kann. Die Anordnung des Steuerfensters ist derartig ausgestaltet, dass ebendiese Drehbewegung zur Verriegelung des Verschlusses nur erfolgen kann, wenn sich der Verschluss in der Verriegelungshülse der Feuerwaffe befindet. Befindet sich der Verschluss mit dem Gleitstück in einem anderen, entriegelten Zustand, so hindert das Zusammenwirken von Führungsschiene und Steuerbolzen den Verschlusskopf an der Drehbewegung. Auf diese Weise kann verhindert werden, dass der Verschlusskopf im entriegelten Zustand unbeabsichtigt dreht und in die Verriegelt-Position gelangt, da die Führungsschiene den Steuerbolzen am Eintreten in die helikalen Mittelabschnitt der Steuerkulisse hindert. Dies ist besonders vorteilhaft, da somit Hemmungen der Waffe vermieden werden können.

Ferner hat es sich als besonders vorteilhaft herausgestellt, wenn der Steuerbolzen an seinem - in Radialrichtung zur Laufachse betrachtet - äußeren Ende als Schräge ausgebildet ist, welche in Mitnahme-Position parallel zur Führungsschiene ist und bündig mit der Führungsnut angeordnet ist. Durch diese Schräge kann der Steuerbolzen - zumindest einseitig - eine maximale Länge erreichen, was sich aufgrund der Hebelwirkung vorteilhaft bei der Bewegung in der Steuerkulisse auswirkt. Weiters wird durch die als Schräge ausgebildete Fläche des Steuerbolzens beim Zusammenwirken mit der Führungsschiene die Kontaktfläche (Gleitfläche) vergrößert, und eine geringe Bauhöhe des Gleitstücks begünstigt.

In einer anderen, besonderen Ausbildungsform ist der Steuerbolzen integral am Verschlusskopf angebracht und weist bevorzugt im Übergangsbereich zwischen Verschlusskopf und Steuerbolzen eine konkave Ausnehmung auf. Ein integraler Steuerbolzen wirkt sich positiv hinsichtlich mechanischer Belastbarkeit des Verschlusskopfs auf und die Anzahl an notwendigen Bauteilen einer Feuerwaffe kann reduziert werden. Im Übergangsbereich des Steuerbolzens zum Verschlusskopfkörper kann eine, bevorzugt umlaufende, Freistellung vorgesehen sein. Diese Freistellung kann konkav, bevorzugt linsenförmig ausgebildet sein. Ein derartiger Übergangsbereich vom Verschlusskopf zum Steuerbolzen kann die Kerbwirkung im Übergangsbereich reduzieren und die Gefahr eines Steuerbolzenbruchs wird hintangehalten.

In einer wiederum anderen und besonders vorteilhaften Ausführung ist im Verschlusskopf in einer Schlagbolzenbohrung ein Schlagbolzen derartig angeordnet ist, dass eine um den Schlagbolzen angeordnete Schlagbolzenfeder sich am Verschlusskopf abstützt und den Schlagbolzen vorspannt. Im zusammengebauten Zustand stützt sich der Schlagbolzen durch die Federvorspannung derartig am Gleitstück ab, dass der Steuerbolzen am Verschlusskopf nur entgegen der Federkraft der Schlagbolzenfeder aus der Steuerkulisse in die Montagenut gebracht werden kann. Dies ist besonders vorteilhaft, da der zusammengebaute aber nicht notwendigerweise in die Feuerwaffe eingebaute Verschluss nicht ohne Verschieben des Verschlusskopfs nach hinten entgegen der Federvorspannung in die Montagenut gebracht werden kann. Dies wirkt als Zerfallsicherung für den zusammengebauten Verschluss.

Die Erfindung ist für Feuerwaffen im Allgemeinen, daher auch für Pistolen, geeignet, wird aber im Folgenden anhand eines Karabiners erläutert. Weitere Komponenten der Feuerwaffe, wie etwa der Lauf, Patronenlager, Verriegelungshülse mit Verriegelungskranz, Schlagbolzen und Schlagbolzenfeder, Magazin oder Schaft werden hier nicht näher erläutert, da es den Kern der Erfindung nicht betrifft und der Fachmann in Kenntnis der Erfindung auch hier, wenn überhaupt notwendig bzw. gewünscht, Modifikationen und Anpassungen aufgrund seines Fachwissens einfach vornehmen kann.

Die Erfindung wird im Folgenden anhand der Zeichnung näher erläutert, dabei zeigt bzw. zeigen:
die Fig. 1 eine vereinfachte Seitenansicht einer Feuerwaffe,
die Fig. 2 eine vereinfachte Explosionsansicht eines erfindungsgemäßen Gleitstücks mit Verschlusskopf von schräg vorne,
die Figs. 3a und b ein teilausgeschnittenes Gehäuse mit Gleitstück und Verschlusskopf in ent- und verriegeltem Zustand als 3-D Ansicht,
die Figs. 4a und b den zu den Figs.3a und b korrespondierenden Querschnitte eines Gehäuses mit Gleitstück und Verschlusskopf entlang der Steuerbolzenachse im ent- und verriegeltem Zustand,
die Figs. 5a und b zu Figs.3 und 4 korrespondierenden 3-D Ansichten des Gleitstücks mit Verschlusskopf im ent- und verriegelten Zustand ohne Gehäuse,
die Figs. 6a und b eine Draufsicht des Gleitstücks von vorne sowie einen entsprechenden Längsschnitt,
die Figs 7a und b eine perspektivische Ansicht des Gleitstücks mit Verschlusskopf von im verriegeltem Zustand mit im Betriebszustand maximal erreichbarer hinterer Position des Verschlusskopfs, sowie eine schematische Darstellung der Lage der Steuernocke in der Steuerkulisse und Montagenut in unterschiedlichen Positionen und
die Figs. 8a und b eine seitliche Draufsicht und einen Längsschnitt des Gleitstücks mit Verschlusskopf und Schlagbolzen.

Die Begriffe links, rechts, oben, unten, vorne und hinten beziehen sich im Folgenden immer auf aus Schützensicht in Schussrichtung der Feuerwaffe, wenn diese schussbereit gehalten wird. Die Waffe weist, durch die Laufachse gehend und vertikal orientiert, eine in weiterer Folge mit 90 bezeichnete Waffenmittelebene auf, die cum grano salis, eine Symmetrieebene bildet. In den Figuren ist die Laufrichtung nach vorne mit Pfeil 91 angegeben, die Normalrichtung nach oben mit Pfeil 93 und die Querrichtung nach links mit Pfeil 92.

In der Beschreibung und den Ansprüchen werden, wie bereits oben angegeben, die Begriffe "vorne", "hinten", "oben", "unten" und so weiter in der landläufigen Form und unter Bezugnahme auf den Gegenstand in seiner üblichen Gebrauchslage, gebraucht. Das heißt, dass bei der Waffe die Mündung des Laufes "vorne" ist, dass der Verschluss bzw. Schlitten durch die Explosionsgase nach "hinten" bewegt wird, etc.. Quer zu einer Richtung meint im Wesentlichen eine um 90° dazu gedrehte Richtung.

Der Verschluss einer Feuerwaffe umfasst Gleitstück und Verschlusskopf und Schlagbolzen und benötigt einen üblicherweise mit dem Lauf verbunden Verriegelungskranz einer Verriegelungshülse. Der Einfachheit und besseren Lesbarkeit wegen wird in weiterer Folge auch die Kombination Gleitstück mit Verschlusskopf (ggf mit Schlagbolzen und Schlagbolzenfeder) als Verschluss bezeichnet.

Ist der Verschluss im zusammengebautem Zustand (oder im Folgenden auch bei zusammengebautem Verschluss) sind die Teile des Verschluss wie Verschlusskopf und Gleitstück funktional miteinander verbunden und bilden eine Einheit, jedoch ist der Verschluss nicht notwendigerweise in die Feuerwaffe eingebaut. Ist der Verschluss in die Feuerwaffe eingebaut und mit dieser funktional verbunden, wird dies in weiterer Folge als eingebauter Zustand oder bei eingebautem Verschluss bezeichnet. Die Feuerwaffe ist dann typischerweise im betriebsbereiten Zustand. Ist der Verschluss verriegelt (im Verriegelten Zustand oder bei verriegeltem Verschluss) wirkt der Verschlusskopf mit dem Verriegelungskranz zusammen und schließt das Patronenlager im Lauf nach hinten ab, wodurch die Waffe feuerbereit ist. Ist der Verschluss entriegelt, (im entriegelten Zustand) wirkt der Verschlusskopf nicht mehr mit dem Verriegelungskranz zusammen und befindet sich in einer (End)position.

In **Fig. 1** ist eine Feuerwaffe schematisch darstellt und weist einen Lauf 1 mit Laufseelenachse 11 und Mündung 14, ein Gehäuse 2 mit Gehäuseoberteil 21 und Gehäuseunterteil 22, einen Vorderschaft 81, einen Abzug 82, ein Magazin 83, einen Griff 84 und einen Schaft 85 auf.

Die **Fig. 2** zeigt in einer Explosionsdarstellung ein erfindungsgemäßes Gleitstück 4 mit Verschlusskopf 3, in weiterer Folge und der Einfachheit und besseren Lesbarkeit halber auch als Verschluss bezeichnet. Der längliche Verschlusskopf 3 weist eine in Axialrichtung verlaufende Schlagbolzenbohrung 35 und am vorderen Ende radial nach außen ausgebildete Verriegelungswarzen 31 auf. Der bevorzugt integral ausgebildete Steuerbolzen 33 ragt radial nach außen, der Übergangsbereich des Verschlusskopfs 3 zum Steuerbolzen 33 ist als konkave Ausnehmung 331, vorzugsweise linsenförmig, ausgebildet.

Das Gleitstück 4 umfasst eine als Verschlusskopfaufnahme 42 bezeichnete Längsbohrung, die zur Aufnahme des Verschlusskopfs 3 dient. Am vorderen Ende ist zumindest eine Stirnfläche 49 ausgebildet, die mit einer Druckstange eines Gasentnahmesystems zusammenwirken kann um den Verschluss nach Schussabgabe während des automatischen Nachladevorgangs nach hinten zu bringen. Das Gleitstück 4 umfasst ferner, zumindest einseitig, eine seitliche Führungsnut 45 welche mit einer Führungsschiene 25 eines Gehäuses 2 zusammenwirkt und den Verschluss im Gehäuse 2 in Axialrichtung führt (vgl. Fig.5a und b). An der Stirnfläche 49 beginnend, ist entlang der Verschlusskopfaufnahme 42 eine sich nach hinten erstreckende Montagenut 46 ausgebildet, die beim Einsetzen des Verschlusskopfs 3 in die Verschlusskopfaufnahme 42 den Steuerbolzen 33 aufnimmt und den Verschlusskopf 3 führt. Die Montagenut 46 geht in eine Steuerkulisse 43 über, Details dazu sind ein weiterer Folge und insbesondere in den Fig.6 und 7 erläutert.

In **Fig.3** a ist das Gleitstück 4 in Draufsicht von vorne gezeigt. Gut ersichtlich sind die Stirnfläche 49 und die Führungsnut 45 (bevorzugt beidseitig ausgebildet). Innenliegend befindet sich die Verschlusskopfaufnahme 42 und die Montagenut 46. Ein Längsschnitt des Gleitstücks 4 entlang der Schnittebene III ist in **Fig. 3b** gezeigt. gut erkennbar ist die Montagenut 46, welche in die Steuerkulisse 43 übergeht (siehe auch Fig. 4b).

Das Gleitstück 4 weist eine hohe strukturelle Integrität bzw. Stabilität auf, der im Gleitstück 4 liegende Verschlusskopf 3 ist in der Einbausituation an seinem Mittelteil in Längsrichtung teilweise und in Umfangsrichtung vollständig umschlossen und an der Stirnfläche 49 können die von der Druckstange kommenden Kräfte großflächig übertragen werden.

Die **Fig.4a** zeigt die Lage des Verschlusskopfs 3 im Gleitstück 4 bei verriegeltem Verschluss. Der Verschlusskopf 3 liegt derartig im Gleitstück 4, dass der Steuerbolzen 33 in der Steuerkulisse 43 liegt bzw. diese teilweise durchragt. Zum besseren Verständnis ist mittels gestrichelter Linien die Verriegelungshülse 15 mit Verriegelungskranz 16 einer Laufgruppe angedeutet. Im eingebauten und verriegelten Zustand ist diese Position des Verschlusskopfs 3 im Gleitstück 4 die hinterste mögliche Position, da der Verriegelungskranz 16 eine weitere Bewegung des Verschlusskopfs 3 nach hinten blockiert.

Zum besseren Verständnis der folgenden Ausführungen sei auf **Fig.4b** verwiesen, in der die U-förmige Montagenut 46 und die S-förmige Steuerkulisse 43 schematisch dargestellt sind. Diese Darstellung ist eine ebene Darstellung der Projizierenden (Abwicklung) durch den Steuerbolzen 33 in der jeweiligen Position entlang der Montagenut 46 bzw. Steuerkulisse 43. Wie bereits zuvor beschrieben, ist hieraus sehr gut ersichtlich, dass die U-förmige Montagenut 46 in Laufrichtung 91 betrachtet in die Steuerkulisse 43 von hinten übergeht.

Die Montagenut 46 weist ein nach vorne offenes Ende auf und erstreckt sich von diesem offenen Ende in einem ersten Abschnitt, bevorzugt zumindest teilweise parallel zur Laufseelenachse 11, nach hinten. Angrenzend an den ersten Abschnitt folgt ein zweiter Abschnitt, welcher in Umfangsrichtung verdreht, bevorzugt im Wesentlichen normal auf den ersten Abschnitt, steht. Daran grenzt ein dritter Abschnitt, der sich nach vorne, bevorzugt zumindest teilweise parallel zur Laufseelenachse 11 ausgebildet, erstreckt. In der vereinfachten Draufsicht wird dem Fachmann somit deutlich, dass die Form der Montagenut 46 im Wesentlichen einem "U" mit einem kürzeren Schenkel (oder auch einem "J") entspricht.

Ferner ist in Fig. 4b ersichtlich, dass an der Übergangslinie 47 die Montagenut 46 in die Steuerkulisse 43 übergeht, welche sich weiter nach vorne erstreckt und gemäß Stand der Technik im Wesentlichen S-förmig mit einem helikalen Mittelabschnitt, umfassend Verriegelungskurve 65 und Entriegelungskurve 63, ausgebildet ist. Verriegelungskurve 65 und Entriegelungskurve 63 können parallel zueinander ausgebildet sind oder aber in unterschiedlichen Winkeln auf die Laufseelenachse 11 ausgebildet sein. Der Normalabstand zwischen Verriegelungskurve 65 und Entriegelungskurve 63 kann dem Durchmesser des Steuerbolzens oder in gewissen Fällen einem Mehrfachen davon entsprechen.

Das vordere Ende der Steuerkulisse 43, der sogenannte Entriegelungsbereich, ist im Wesentlichen parallel zur Laufseelenachse 11 ausgebildet und nach vorne geschlossen und hinter dem offenen Ende der Montagenut 46 angeordnet. Auf diese Weise weist das Gleitstück 4 an seinem Stirnende 49 in diesem Bereich eine relativ hohe Materialstärke auf. Das hintere Ende der Steuerkulisse 43, welches an die Montagenut 46 grenzt, ist im Wesentlichen parallel zur Laufseelenachse 11 ausgebildet. Die Breite der Montagenut 46 und die der Steuerkulisse 43 sind bevorzugt gleich und entsprechen im Wesentlichen dem Durchmesser des Steuerbolzen 33.

Aus dem zuvor Beschriebenen geht hervor, dass der dritte Abschnitt der Montagenut 46 in Laufrichtung 91 betrachtet sich weiter nach hinten erstreckt als die Steuerkulisse 43, nämlich 0,1 bis 3 mal den Durchmesser des Steuerbolzens 33, bevorzugt 0,5 bis 1,5 mal.

Die Montageposition 61 zeigt die Stellung des Steuerbolzens 33 angrenzend an das offene Ende der Montagenut 43, sozusagen die erste Position des Steuerbolzens 33 in der Montagenut 46 beim Zusammenbau vom Verschluss. Die Verriegelt-Position 62 zeigt die Stellung des Steuerbolzens 33 im Verriegelungsbereich der Steuerkulisse 43 bei verriegeltem Verschluss. Die Verriegelt-Position grenzt direkt an die fiktive, gestrichelt dargestellte, Übergangslinie 47 und ist die hinterste mögliche Position des Steuerbolzens in der Steuerkulisse 43 (vgl. Fig. 4a).

Die Mitnahme-Position 64 zeigt die Stellung des Steuerbolzens 33 im Entriegelungsbereich der Steuerkulisse 43 bei entriegeltem Verschluss. Die Mitnahme-Position 64 grenzt direkt an das geschlossene vordere Ende der Steuerkulisse 43 und ist die vorderste mögliche Position des Steuerbolzens in der Steuerkulisse. Die Demontage-Position 66 zeigt die Stellung des Steuerbolzens 33 in einer hintersten möglichen Stellung in der Montagenut 46. Der Abstand zwischen einer Verriegelt-Position 62 und einer Demontageposition 66 liegt entsprechend der Ausformung des dritten Abschnitt im Bereich von 0,1 bis 3 mal den Durchmesser des Steuerbolzens 33, bevorzugt 0,5 bis 1,5 mal. Diese Ausformung bedingt, dass ein unbeabsichtigtes Verdrehen des Verschlusskopf aus der Verriegelt-Position (wie es bei einer L-förmigen Montagenut möglich wäre) verhindert ist, da zunächst eine Bewegung nach hinten zum Erreichen der Demontageposition erfolgen muss. Die erfindungsgemäße U-Form bewirkt also einen Zerfallschutz, ohne dass ein weiteres Bauteil nötig wäre.

Zum Zusammenbau des Verschluss wird der Verschlusskopf 3 (mit Schlagbolzen 50 und ggf. Schlagbolzenfeder 51 - vergleiche Figs. 2, 3b und 4b) mit seinem hinteren Ende vorne am Gleitstück 4 in die Verschlusskopfaufnahme 42 eingeführt, so dass der Steuerbolzen 33 in der Montagenut 46 nach hinten geführt wird. Am Ende des ersten Abschnitts der Montagenut 46 wird der Verschlusskopf 3 in Umfangsrichtung gedreht, so dass der Steuerbolzen 33 im zweiten Abschnitt der Montagenut 46 geführt wird. Am Ende des zweiten Abschnitts wird der Verschlusskopf 3 und mit ihm der Steuerbolzen 33 nach vorne und somit in den dritten Abschnitt und weiter in die Steuerkulisse 43 gebracht. Somit ist der Verschluss im zusammengebauten Zustand.

In **Figs. 5a** **und b** ist das Gleitstück 4 mit Verschlusskopf 3 aus Fig. 2 in einem Gehäuseoberteil 21 eines Gehäuses 2 einer Feuerwaffe dargestellt. Das Obergehäuse ist teilausgeschnitten, wodurch ein klarer Blick auf das Zusammenwirken von Steuerbolzen 33 mit Führungsschiene 25 des Gehäuseoberteils 21 möglich wird. Fig.5a zeigt die Position von Gleitstück und Verschlusskopf im entriegelten Zustand, Fig.5b zeigt den Verschluss im verriegelten Zustand, in Fig. 6a und b sind korrespondierend zu Fig. 5a und b Querschnitte entlang der Steuerbolzenachse und damit die Lage des Steuerbolzens 33 im Gleitstück bei entriegeltem (**Fig. 6a**) und verriegelten (**Fig. 6b**) Verschluss gezeigt.

Die **Figs.7a** **und b** zeigen korrespondierend zu Fig.5a und b Darstellungen von Gleitstück mit Verschlusskopf ohne Gehäuse bei entriegeltem (Fig.7a) und verriegelten (Fig.7b) Verschluss. Das Gleitstück ist derartig im Gehäuse angeordnet, dass die Führungsschiene 25 des Gehäuseoberteils 21 in die Führungsnut 45 greift und das Gleitstück 4 im Gehäuse entlang, vor und zurück beweglich ist. Üblicherweise ist an beiden Seiten des Gehäuses eine Führungsschiene 25 ausgebildet, das Gleitstück 4 weist entsprechend ebenfalls jeweils eine korrespondierende seitliche Führungsnut 45 auf. An einer der Steuerkulisse 43 zugewandten Führungsschiene 25 ist außerdem ein Steuerfenster 255 ausgebildet.

Der erste Abschnitt der Montagenut 46 liegt auf einer Seite der Waffenmittelebene 90, die Steuerkulisse 43 auf der anderen Seite. Der Steuerbolzen 33 ist im Wesentlichen zylindrisch mit Mantelfläche 333 ausgebildet und erstreckt sich in Radialrichtung des Verschlusskopfs 3, entlang der Steuerbolzenachse 334, nach außen. Der Steuerbolzen 33 wird an seiner Mantelfläche 333 in der Montagenut 46 und der Steuerkulisse 43 geführt.

Wie aus einer Zusammenschau der Figuren 5, 6 und 7 gut erkannt werden kann, ist das äußere Ende des Steuerbolzens 33 als Schräge 332 ausgebildet, die in einem spitzen Winkel auf die Steuerbolzenachse 334 steht. Die Schräge 332 kann mit der Führungsschiene 25 des Gehäuses zusammenwirken und schließt bei entriegeltem Verschluss, wie in Fig.6a ersichtlich, bevorzugt bündig mit der Führungsnut 45 ab. Ein Verdrehen des Verschlusskopfs 33 bei entriegeltem Verschluss ist durch Zusammenwirken von Steuerbolzen 33 (bzw. seiner Schräge 332) mit der Führungsschiene 25 in dieser Stellung verhindert.

Ist der Verschluss verriegelt (Figs.5b, 6b, 7b) weist die Führungsschiene 25 ein Steuerfenster 255 an der Position der Steuerkulisse 43 auf. Der Steuerbolzen 33 kann durch dieses Steuerfenster 255 durchgreifen, das heißt beim Verriegelungsvorgang wird der Steuerbolzen 33 entlang des helikalen Mittelabschnitts der Steuerkulisse 43 geführt und dabei in Umfangsrichtung verdreht, was durch das Steuerfenster 255 ermöglicht ist.

Wie bereits beschrieben, erstreckt sich der Steuerbolzen 33 entlang seiner Steuerbolzenachse 334 nach außen. In Fig. 6 ist zu sehen, dass in Montageposition 61 die Steuerbolzenachse 334a einem Winkel α 36 auf die Waffenmittelebene 90 steht. In Verriegelt-Position 62 steht die Steuerbolzenachse 334b in einem Winkel β 37 auf die Steuerbolzenachse 334a in Montageposition 61. In Mitnahme-Position 64 steht die Steuerbolzenachse 334c in einem Winkel γ 38 auf die Steuerbolzenachse 334a in Montageposition 61.

Der Winkel α 36 kann 20° bis 65°, bevorzugt 35° bis 45° betragen.

Der Winkel β 37 kann 35° bis 90°, bevorzugt 55 bis 65° betragen.

Der Winkel γ 38 kann 50° bis 120°, bevorzugt 80° bis 100° betragen.

Die Montageposition 61 (und damit Winkel α 36) befindet sich auf einer Seite der Waffenmittelebene 90, die Verriegelt-position 62 und Mitnahme-Position 64 befinden sich üblicherweise auf der anderen Seite der Seite der Waffenmittelebene 90. Die Anordnung der Steuerbolzenachse 334a, 334b und 334c mit den entsprechenden Winkeln α, β und γ ermöglicht ein mechanisch möglichst stabiles Gleitstück mit hoher Integrität mit möglichst viel Platz an der Stirnfläche 49 zum Zusammenwirken mit der Druckstange (bevorzugt zentrisch um den Verschlusskopf angeordnet) eines Gassystems.

Ist der Verschluss im eingebauten Zustand, ist, zusammenfassend gesagt, ein unbeabsichtigtes Eintreten des Steuerbolzens 33 in die Montagenut 46 verhindert:
- bei entriegeltem Verschluss aufgrund des Zusammenwirkens von Steuerbolzen 33 mit der Führungsschiene 25, der Steuerbolzen 33 verbleibt dadurch im Entriegelungsbereich der Steuerkurve 43.
- Bei verriegeltem Verschluss aufgrund des Zusammenwirkens von Verschlusskopf 3, genauer gesagt den Verriegelungswarzen 31 mit dem Verriegelungskranz 16 der Verriegelungshülse 15, der Steuerbolzen 33 verbleibt demnach in Verriegelt-Position 62.

Wie in Figs. **8** **a und b** gezeigt, liegt der Schlagbolzen 50, bevorzugt zentrisch, in einer Schlagbolzenfeder 51, in der Schlagbolzenaufnahme 35. Das hintere Ende des Schlagbolzens ragt dabei aus dem Gleitstück 4 zum Zusammenwirken mit einer nicht dargestellten Schlageinrichtung hervor. Durch einen Kragen am hinteren Abschnitt des Schlagbolzens 50 stützt sich dieser am Gleitstück 4 innenseitig ab, kann also nicht nach hinten herausfallen. Die Schlagbolzenfeder kann sich am Schlagbolzen 50 und Verschlusskopf 3 abstützen. Da der Schlagbolzen 50 nach hinten im Gleitstück 4 abgestützt ist, drückt die Schlagbolzenfeder 51 den Verschlusskopf 3 nach vorne. Im Zusammengebauten Zustand wird der Verschlusskopf 3 also durch die Federvorspannung der Schlagbolzenfeder 51 im Gleitstück 4 nach vorne gedrückt, der Steuerbolzen 33 liegt entsprechend am vorderen, geschlossenen Ende der Steuerkulisse 43 an und befindet sich in Mitnahme-Position 62.

Zum Zerlegen des Verschlusses kann der Verschlusskopf 3 im Gleitstück 4 entgegen der Federkraft nach hinten, mit dem Steuerbolzen 33 in die Demontageposition 66 der Montagenut 46, geschoben und nach Verdrehen, so dass der Steuerbolzen 33 im ersten Abschnitt der Montagenut 46 liegt, nach vorne aus dem Gleitstück 4 entnommen werden. Derartig ausgebildet kann der erfindungsgemäße Verschluss im zusammengebauten Zustand sehr robust und im Bedarfsfall werkzeuglos zerlegbar ausgeführt werden, die Sicherung des Verschluss gegen Zerfallen im eingebauten Zustand erfolgt nur mittels Führungsschiene 25 und ohne weitere Bauteile.

Die: "im Wesentlichen S-förmige Steuerkulisse 43" weist zwei Endabschnitte auf, die im Wesentlichen in Richtung der Laufachse 91 verlaufen.

Die: "im Wesentlichen U-förmig oder J-förmig" ausgebildete Montagenut 46 weist zwei Schenkel auf, die im Wesentlichen in Richtung der Laufachse 91 verlaufen. Hierbei bedeutet: "im Wesentlichen" eine Ausrichtung die zwar bevorzugt parallel zur Laufachse 91 bedeutet, aber eine Abweichung von bis zu 30°, besser nur 15° für jeden der Schenkel bzw. der Endabschnitte, jeweils unabhängig voneinander, umfasst. Hierbei bedeutet: "U-förmig oder J-förmig" nicht zwingend den Abschluss durch einen Bogen, auch eine rechteckige Ausbildung, wie dargestellt, ist möglich. Die beiden Schenkel bzw. Endabschnitte müssen nicht parallel zueinander sein.

Die Erfindung ist nicht auf die dargestellten und beschriebenen Ausführungsbeispiele beschränkt, sondern kann verschiedentlich abgewandelt und ausgestaltet werden. Insbesondere die gezeigten Querschnittsformen der genannten Gehäuse- und verschlussteile, Bolzen, Schienen, Ausnehmungen, etc. können an die vorgegebenen Grunddaten angepasst werden, auch die Längen und die Lagen bezüglich des Gehäuses sind in Kenntnis der Erfindung für den Fachmann problemlos adaptierbar. Insbesondere sind äquivalente Ausführungen in Kenntnis der Erfindung naheliegend und vom Fachmann ohne weiteres ausführbar.

Es soll noch darauf hingewiesen werden, dass in der Beschreibung und den Ansprüchen Angaben wie "unterer Bereich" eines Gegenstandes, die untere Hälfte und insbesondere das untere Viertel der Gesamthöhe bedeutet, "unterster Bereich" das unterste Viertel und insbesondere einen noch kleineren Teil; während "mittlerer Bereich" das mittlere Drittel der Gesamthöhe meint. Für die Begriffe "Breite" bzw. "Länge" gilt dies mutatis mutandis. All diese Angaben haben ihre landläufige Bedeutung, angewandt auf die bestimmungsgemäße Position des betrachteten Gegenstandes.

In der Beschreibung und den Ansprüchen bedeutet "im Wesentlichen" eine Abweichung von bis zu 10 % des angegebenen Wertes, wenn es physikalisch möglich ist, sowohl nach unten als auch nach oben, ansonsten nur in die sinnvolle Richtung, bei Gradangaben (Winkel und Temperatur), und Bestimmungen wie "parallel" oder "normal" sind damit ± 10° gemeint. Wenn es Begriffe wie "im Wesentlichen konstant" etc. sind, ist die technische Abweichungsmöglichkeit, die der Fachmann dem zugrunde legt und nicht die mathematische, gemeint. So umfasst ein "im Wesentlichen L-förmiger Querschnitt" zwei längliche Flächen, die an jeweils einem Ende ins Ende der anderen Fläche übergehen, und deren Längserstreckung in einem Winkel von 45° bis 120° zueinander angeordnet ist.

Alle Mengenangaben und Anteilsangaben, insbesondere solche zur Abgrenzung der Erfindung, soweit sie nicht die konkreten Beispiele betreffen, sind mit ± 10 % Toleranz zu verstehen, somit beispielsweise: 11 % bedeutet: von 9,9 % bis 12,1 %. Bei Bezeichnungen wie bei: "ein Lösungsmittel" ist das Wort "ein" nicht als Zahlwort, sondern als unbestimmter Artikel oder als Fürwort anzusehen, wenn nicht aus dem Zusammenhang etwas anderes hervorgeht.

Der Begriff: "Kombination" bzw. "Kombinationen" steht, sofern nichts anderes angegeben, für alle Arten von Kombinationen, ausgehend von zwei der betreffenden Bestandteile bis zu einer Vielzahl oder aller derartiger Bestandteile, der Begriff: "enthaltend" steht auch für "bestehend aus".

Die in den einzelnen Ausgestaltungen und Beispielen angegebenen Merkmale und Varianten können mit denen der anderen Beispiele und Ausgestaltungen frei kombiniert und insbesondere zur Kennzeichnung der Erfindung in den Ansprüchen ohne zwangläufige Mitnahme der anderen Details der jeweiligen Ausgestaltung bzw. des jeweiligen Beispiels verwendet werden

### Bezugszeichenliste mit gängigen englischen Übersetzungen:

| | | | |
|---|---|---|---|
| 1 | Lauf (barrel) | 3 | Verschlusskopf (bolt) |
| 11 | Laufseelenachse (barrel axis) | 31 | Verriegelungswarzen (locking lugs) |
| 14 | Mündung (muzzle) | 33 | Steuerbolzen (cam pin) |
| 15 | Verriegelungshülse (barrel extension) | 331 | Konkave Ausnehmung (concave recess) |
| 16 | Verriegelungskranz (barrel locking lugs) | 332 | Schräge (tapered surface) |
| 2 | Gehäuse (receiver) | 333 | Mantelfläche (mantle surface) |
| 21 | Gehäuseoberteil (upper receiver) | 334a | Steuerbolzenachse Montageposition (cam pin axis) |
| 22 | Gehäuseunterteil (lower receiver) | 334b | Steuerbolzenachse verriegelt (cam pin axis locked) |
| 25 | Führungsschiene (guide rail) | 334c | Steuerbolzenachse entriegelt (cam pin axis open) |
| 255 | Steuerfenster (guiding window) | 35 | Schlagbolzenbohrung (firing pin bore) |
| 4 | Gleitstück (bolt carrier) | 36 | Winkel α (angle α) |
| 42 | Verschlusskopfaufnahme (bolt receptacle) | 37 | Winkel β (angle β) |
| 43 | Steuerkulisse (cam) | 38 | Winkel γ (angle γ) |
| 45 | Führungsnut (guiding groove) | 50 | Schlagbolzen (firing pin) |
| 46 | Montagenut (assembly groove) | 51 | Schlagbolzenfeder (firing pin spring) |
| 47 | Übergangslinie (transition line) | 81 | Vorderschaft (handguard) |
| 49 | Stirnfläche (front surface) | 82 | Abzug (trigger) |
| | | 83 | Magazin (magazine) |
| 61 | Montageposition (assembly position) | 84 | Griff (grip) |
| 62 | Verriegelt-Position (locked position) | 85 | Schaft (buttstock) |
| 63 | Entriegelungskurve (unlocking cam) | 90 | Waffenmittelebene (center plane) |
| 64 | Mitnahme-Position (unlocked position) | 91 | Laufrichtung (vorne) / barrel direction (front) |
| 65 | Verriegelungskurve (locking cam) | 92 | Querrichtung (links) / transverse direction (left) |
| 66 | Demontage-Position (disassembly position) | 93 | Normalrichtung (oben) / normal direction (up) |

## Patentansprüche

1. Verschluss für eine Feuerwaffe mit einer Laufseelenachse (11) und einer Verriegelungshülse (15) umfassend einen Verschlusskopf (3) mit einem Steuerbolzen (33) und einer Steuerbolzenachse (334), und ein Gleitstück (4), das zumindest eine Stirnfläche (49), eine Montagenut (46) und eine im Wesentlichen S-förmige Steuerkulisse (43) mit einer Verriegelt-Position (62) und einer Mitnahme-Position (64) aufweist,
**dadurch gekennzeichnet, dass** die Montagenut (46) im Wesentlichen U-förmig oder J-förmig mit zwei Schenkeln ausgebildet ist, die im Wesentlichen in Richtung der Laufseelenachse (11) verlaufen, dass einer der Schenkel, bei J-Form der kürzere, an die Verriegelt-Position (62) der Steuerkulisse (43) im Wesentlichen von hinten anschließt.

2. Verschluss nach Anspruch 1, **dadurch gekennzeichnet, dass** die Montagenut (46) einen ersten Abschnitt aufweist, der sich, beginnend an der Stirnfläche (49), nach hinten erstreckt, und einen an den ersten Abschnitt angrenzenden zweiten Abschnitt, der sich in Umfangsrichtung bezüglich der Laufseelenachse (11) erstreckt, und einen an den zweiten Abschnitt angrenzenden dritten Abschnitt, der sich in Richtung der Laufseelenachse (11) nach vorne erstreckt.

3. Verschluss nach Anspruch 2, **dadurch gekennzeichnet, dass** der dritte Abschnitt der Montagenut (46), in Richtung der Laufseelenachse (11) betrachtet und ausgehend von der Verriegelt-Position (62) der Steuerkulisse (43), eine Länge aufweist, die dem 0,1-fachen bis zum 3,0-fachen, bevorzugt dem 0,5-fachen bis 1,5-fachen, des Durchmessers des Steuerbolzens (33) entspricht.

4. Verschluss nach einem der Ansprüche 2 oder 3, **dadurch gekennzeichnet, dass** der erste Abschnitt der Montagenut (46) genau parallel zur Laufseelenachse (11) ausgebildet ist.

5. Verschluss nach einem der Ansprüche 2 oder 3, **dadurch gekennzeichnet, dass** der zweite Abschnitt der Montagenut (46) als Kreisbogensegment ausgebildet ist.

6. Verschluss nach Anspruch 5, **dadurch gekennzeichnet, dass** das Kreisbogensegment, von oben betrachtet, normal auf die Laufseelenachse (11) ausgebildet ist.

7. Verschluss nach einem der Ansprüche2 bis 6, **dadurch gekennzeichnet, dass** der dritte Abschnitt der Montagenut (46) genau parallel zur Laufseelenachse (11) ausgebildet ist.

8. Verschluss nach einem der Ansprüche 2 bis 7, **dadurch gekennzeichnet, dass** die Steuerkulisse (43) an der Verriegelt-Position (62) und die Montagenut (46) an dem zugehörigen Ende des Schenkels dieselbe Breite aufweisen.

9. Verschluss nach einem der Ansprüche 2 bis 8, **dadurch gekennzeichnet, dass** eine Steuerbolzenachse (334a) des Steuerbolzens (33) in der Montageposition (61) im ersten Abschnitt der Montagenut (46) in einem Winkel α (36) auf die Waffenmittelebene angeordnet ist, wobei der Winkel α (36) 20° bis 65°, bevorzugt 35° bis 45° beträgt, und die Steuerbolzenachse (334c) des Steuerbolzens (33) in Mitnahme-Position (64) am vorderen, geschlossenen Ende der Steuerkulisse (43) in einem Winkel γ (38) auf die die Steuerbolzenachse (334a) des Steuerbolzens (33) in der Montageposition (61) steht, wobei der Winkel γ (38) 50° bis 120°, bevorzugt 80° bis 100° beträgt; und wobei bevorzugt die beiden Winkel α und γ auf unterschiedlichen Seiten der Waffenmittelebene liegen.

10. Verschluss nach einem der voranstehenden Ansprüche, **dadurch gekennzeichnet, dass** das Gleitstück (4) zumindest eine Führungsnut (45) umfasst, die zum Führen des Gleitstücks entlang einer Führungsschiene (25) eines Gehäuses (2), bevorzugt eines Gehäuseoberteils (21), ausgebildet ist und die Steuerkulisse (43) schneidet und diese nach oben freistellt.

11. Verschluss nachAnspruch 10, **dadurch gekennzeichnet, dass** der Steuerbolzen (33) an seinem äußeren Ende eine Schräge (332) ausgebildet hat, die in Mitnahme-Position (64) parallel zur Führungsschiene (25) und bündig mit der Führungsnut (45) angeordnet ist.

12. Verschluss nach einem der voranstehenden Ansprüche, **dadurch gekennzeichnet, dass** der Steuerbolzen (33) integral am Verschlusskopf (3) ausgebildet ist.

13. Verschluss nach einem der voranstehenden Ansprüche, **dadurch gekennzeichnet, dass** der Übergang vom Verschlusskopf (3) zum Steuerbolzen (33) als konkave Ausnehmung (331), bevorzugt linsenförmig, ausgebildet ist.

14. Verschluss nach einem der voranstehenden Ansprüche, **dadurch gekennzeichnet, dass** im Verschlusskopf (3) in einer Schlagbolzenbohrung (35) ein Schlagbolzen (50) derartig angeordnet ist, dass eine um den Schlagbolzen (50) angeordnete Schlagbolzenfeder (51) sich am Verschlusskopf (3) abstützt und den Schlagbolzen (50) vorspannt, wobei im zusammengebauten Zustand der Schlagbolzen (50) sich derartig am Gleitstück (4) abstützt, dass der Steuerbolzen (33) am Verschlusskopf (3) nur entgegen der Federkraft der Schlagbolzenfeder (51) aus der Steuerkulisse (43) in die Montagenut (46) gebracht werden kann.

## Claims

1. A breechblock for a firearm having a barrel axis (11) and a locking sleeve (15) comprising a breechblock (3) having a cam pin (33) and a cam pin axis (334), and a sliding piece (4) having at least one front surface (49), a mounting groove (46) and a substantially S-shaped control slideway (43) having a locked position (62) and a driving position (64),
**characterized in that** the mounting groove (46) is substantially U-shaped or J-shaped with two legs extending substantially in the direction of the barrel axis (11), **in that** one of the legs, in the case of J-shape the shorter one, adjoins the locked position (62) of the control slideway (43) substantially from behind.

2. Breechblock according to claim 1, **characterized in that** the mounting groove (46) comprises a first portion extending rearwardly beginning at the front surface (49), and a second portion adjacent the first portion extending circumferentially with respect to the barrel axis (11), and a third portion adjacent the second portion extending forwardly in the direction of the barrel axis (11).

3. Breechblock according to claim 2, **characterized in that** the third section of the mounting groove (46), viewed in the direction of the barrel axis (11) and starting from the locked position (62) of the control slideway (43), has a length which corresponds to 0.1-times to 3.0-times, preferably 0.5-times to 1.5-times, the diameter of the cam pin (33).

4. Breechblock according to any of the claims 2 or 3, **characterized in that** the first section of the mounting groove (46) is formed exactly parallel to the barrel axis (11).

5. Breechblock according to any of claims 2 to 3, **characterized in that** the second portion of the mounting groove (46) is formed as a circular arc segment.

6. Breechblock according to claim 5, **characterized in that** the circular arc segment, viewed from above, is formed normal to the barrel axis (11).

7. Breechblock according to any of the claims 2 to 6, **characterized in that** the third section of the mounting groove (46) is formed exactly parallel to the barrel axis (11).

8. Breechblock according to any of the claims 2 to 7, **characterized in that** the control slideway (43) at the locked position (62) and the mounting groove (46) at the associated end of the leg have the same width.

9. Breechblock according to any of the claims 2 to 8, **characterized in that** a cam pin axis (334a) of the cam pin (33) in the mounting position (61) is arranged in the first section of the mounting groove (46) at an angle α (36) to the firearm center plane, wherein the angle α (36) is 20° to 65°, preferably 35° to 45°, and the cam pin axis (334c) of the cam pin (33) in driving position (64) at the forward closed end of the control slideway (43) being at an angle γ (38) to the cam pin axis (334a) of the cam pin (33) in the mounting position (61), wherein the angle γ (38) is 50° to 120°, preferably 80° to 100°; and wherein preferably the two angles α and γ are on different sides of the firearm center plane.

10. Breechblock according to one of the preceding claims, **characterized in that** the sliding piece (4) comprises at least one guide groove (45), which is formed for guiding the sliding piece along a guide rail (25) of a housing (2), preferably a housing upper part (21), and intersects the control slideway (43) and exposes it upwardly.

11. Breechblock according to claim 10, **characterized in that** the cam pin (33) has formed at its outer end a slope (332) which, in the driving position (64), is arranged parallel to the guide rail (25) and flush with the guide groove (45).

12. Breechblock according to one of the preceding claims, **characterized in that** the cam pin (33) is integrally formed on the bolt (3).

13. Breechblock according to one of the preceding claims, **characterized in that** the transition from the bolt (3) to the cam pin (33) is formed as a concave recess (331), preferably lenticular.

14. Breechblock according to one of the preceding claims, **characterized in that** a firing pin (50) is arranged in the bolt (3) in a firing pin bore (35) in such a way that a firing pin spring (51) arranged around the firing pin (50) is supported on the bolt (3) and pretensions the firing pin (50), wherein, in the assembled state, the firing pin (50) is supported on the sliding piece (4) in such a way that the cam pin (33) on the locking head (3) can only be brought out of the control slideway (43) into the mounting groove (46) against the spring force of the firing pin spring (51).

## Revendications

1. Culasse pour une arme à feu avec une ligne de tir de canon (11) et un manchon de verrouillage (15), comprenant une tête de culasse (3), dotée d'une goupille de commande (33) et d'un axe de goupille de commande (334), et une pièce coulissante (4) qui présente au moins une face frontale (49), une rainure de montage (46) et une coulisse de commande (43) sensiblement en forme de S avec une position verrouillée (62) et une position d'entraînement (64),
**caractérisée en ce que** la rainure de montage (46) est réalisée sensiblement en forme de U ou en forme de J avec deux ailes qui s'étendent sensiblement dans le sens de la ligne de tir de canon (11), **en ce que** l'une des ailes, à savoir l'aile la plus courte lorsqu'il s'agit d'une forme en J, fait suite sensiblement depuis l'arrière à la position verrouillée (62) de la coulisse de commande (43).

2. Culasse selon la revendication 1, **caractérisée en ce que** la rainure de montage (46) présente une première partie, qui s'étend vers l'arrière en partant de la face frontale (49), et une deuxième partie qui est adjacente à la première partie et s'étend dans la direction circonférentielle par rapport à la ligne de tir du canon (11), et une troisième partie qui est adjacente à la deuxième partie et s'étend vers l'avant dans le sens de la ligne de tir du canon (11).

3. Culasse selon la revendication 2, **caractérisée en ce que** la troisième partie de la rainure de montage (46), vue dans le sens de la ligne de tir du canon (11) et partant de la position verrouillée (62) de la coulisse de commande (43), présente une longueur qui correspond à 0,1 fois jusqu'à 3,0 fois, de préférence à 0,5 fois jusqu'à 1,5 fois, le diamètre de la goupille de commande (33).

4. Culasse selon l'une des revendications 2 ou 3, **caractérisée en ce que** la première partie de la rainure de montage (46) est réalisée de manière exactement parallèle à la ligne de tir du canon (11).

5. Culasse selon l'une des revendications 2 ou 3, **caractérisée en ce que** la deuxième partie de la rainure de montage (46) est réalisée sous forme de segment d'arc de cercle.

6. Culasse selon la revendication 5, **caractérisée en ce que** vu d'en haut, le segment d'arc de cercle est réalisé de façon normale à la ligne de tir du canon (11).

7. Culasse selon l'une des revendications 2 à 6, **caractérisée en ce que** la troisième partie de la rainure de montage (46) est réalisée de manière exactement parallèle à la ligne de tir du canon (11).

8. Culasse selon l'une des revendications 2 à 7, **caractérisée en ce que** la coulisse de commande (43), à la position verrouillée (62), et la rainure de montage (46), à l'extrémité associée de l'aile, présentent la même largeur.

9. Culasse selon l'une des revendications 2 à 8, **caractérisée en ce qu'**un axe de goupille de commande (334a) de la goupille de commande (33), dans la position de montage (61) dans la première partie de la rainure de montage (46), est disposé sous un angle α (36) par rapport au plan médian de l'arme, l'angle α (36) étant de 20° à 65°, de préférence de 35° à 45°, et l'axe de goupille de commande (334c) de la goupille de commande (33), dans la position d'entraînement (64) à l'extrémité antérieure fermée de la coulisse de commande (43), forme un angle γ (38) par rapport à le l'axe de goupille de commande (334a) de la goupille de commande (33) dans la position de montage (61), l'angle γ (38) étant de 50° à 120°, de préférence de 80° à 100° ; et les deux angles α et γ se situant de préférence sur des côtés différents du plan médian de l'arme.

10. Culasse selon l'une des revendications précédentes, **caractérisée en ce que** la pièce coulissante (4) comprend au moins une rainure de guidage (45) qui est réalisée en vue du guidage de la pièce coulissante le long d'une glissière de guidage (25) d'un boîtier (2), de préférence d'une partie supérieure de boîtier (21), et coupe la coulisse de commande (43) et la dégage vers le haut.

11. Culasse selon la revendication 10, **caractérisée en ce que**, à son extrémité extérieure, la goupille de commande (33) est réalisée avec un plan oblique (332) qui, dans la position d'entraînement (64), est disposé parallèlement à la glissière de guidage (25) et à fleur de la rainure de guidage (45).

12. Culasse selon l'une des revendications précédentes, **caractérisée en ce que** la goupille de commande (33) est réalisée d'une seule pièce avec la tête de culasse (3).

13. Culasse selon l'une des revendications précédentes, **caractérisée en ce que** la transition de la tête de culasse (3) à la goupille de commande (33) est réalisée sous forme d'évidement (331) concave, de préférence en forme de lentille.

14. Culasse selon l'une des revendications précédentes, **caractérisée en ce que** dans la tête de culasse (3), dans un alésage pour percuteur (35), un percuteur (50) est disposé de manière à ce qu'un ressort de percuteur (51) placé autour du percuteur (50) prenne appui sur la tête de culasse (3) et mette le percuteur (50) sous précontrainte, sachant qu'à l'état assemblé, le percuteur (50) est en appui sur la pièce coulissante (4) de manière à ce que la goupille de commande (33) sur la tête de culasse (3) ne puisse être amenée depuis la coulisse de commande (43) dans la rainure de montage (46) qu'à l'encontre de la force élastique du ressort de percuteur (51).
